# FASCICULE DE BREVET EUROPEEN

(11) **EP 1 743 120 B1**
(45) Date de publication et mention de la délivrance du brevet: **05.03.2008**
(21) Numéro de dépôt: 05731690.3
(22) Date de dépôt: 21.04.2005
(51) Int. Cl.: F21S 8/00, F21V 21/00

(54) **COLONNE DE SIGNALISATION VERROUILLABLE**
VERRIEGELBARE SIGNALSÄULE
LOCKABLE SIGNALLING COLUMN

(30) Priorité: 04.05.2004 FR 0404746
(43) Date de publication de la demande: 17.01.2007
(73) Titulaire: SCHNEIDER ELECTRIC INDUSTRIES SAS, 92500 Rueil-Malmaison (FR)
(72) Inventeur: LAFAYE, Michel, F-16800 Soyaux (FR); SEVERAC, Didier, Schneider Electric Industries SAS, F-92500 Rueil-Malmaison (FR)
(74) Mandataire: Bié, Nicolas
(86) Numéro de dépôt international: PCT/EP2005/051778
(87) Numéro de publication internationale: WO 2005/114042

(56) Documents cités:
- EP-A- 1 239 214
- WO-A-95/28598
- FR-A- 1 526 306
- FR-A- 2 128 998

## Description

La présente invention concerne une colonne de signalisation composée d'étages de signalisation, notamment optique, superposés et fixés entre eux par un pivotement autour de l'axe de la colonne.

Les étages d'une telle colonne présentent chacun un corps qui comprend une paroi latérale et une coiffe, et logent un organe de signalisation et des conducteurs qui sont répartis sur le pourtour du corps et s'étendent parallèlement à l'axe pour assurer une liaison électrique avec l'organe de signalisation. Une telle colonne est connue par exemple d'après le document FR 2 128 998. Le corps comprend des moyens d'assemblage au corps adjacent par pivotement d'amplitude limitée, et des moyens d'interconnexion qui assurent lors du pivotement la continuité de connexion entre les différents étages.

L'assemblage des différents étages s'effectue par pivotement relatif, de préférence par montage du type baïonnette d'un corps d'étage sur le corps d'étage sous-jacent. Le montage est très simple, ce qui signifie que le démontage est également très simple. Pour remplacer un étage ou intervenir sur l'organe de signalisation d'un étage, il suffit de faire pivoter l'étage supérieur, avec les étages qui lui sont superposés, pour démonter toute la partie de la colonne surmontant l'étage en cause. Il est parfois souhaitable, pour éviter l'intervention d'un opérateur non autorisé, d'empêcher le démontage immédiat d'un étage vis à vis de l'étage sous-jacent.

Une telle colonne est également connue du document FR 1 1 526 306.

L'invention a pour but de verrouiller les étages de manière simple, bien adaptée à la configuration d'une colonne de signalisation et apportant la sécurité recherchée contre un démontage intempestif.

Selon l'invention, le corps présente un verrou constitué par une barrette qui s'étend axialement avec une première extrémité accessible par un outil et une deuxième extrémité apte à pénétrer dans une ouverture du corps adjacent et à buter contre un bord de l'ouverture pour empêcher le pivotement du corps, la barrette étant déplaçable pour prendre deux positions axialement distinctes, l'une effacée de verrouillage, l'autre sortie de déverrouillage.

L'ouverture est de préférence ménagée dans une face supérieure de la coiffe qui est perpendiculaire à l'axe de la colonne et la barrette a de préférence une section constante sur toute sa longueur. Les extrémités de la barrette de verrouillage peuvent être décalées, l'ouverture étant dimensionnée pour loger la première extrémité de la barrette courante et la deuxième extrémité de la barrette adjacente.

La première extrémité de la barrette, qui est de préférence son extrémité haute, peut présenter avantageusement un oeilleton de manoeuvre pour l'outil et être noyée par rapport à la surface supérieure de la coiffe dans la position de verrouillage, la manoeuvre étant facilitée par une forme radialement évasée de l'ouverture.

La barrette peut être guidée en translation de manière commode selon la direction axiale de la colonne par des surfaces de guidage prévues dans la coiffe supérieure et des éléments de guidage prévus à la partie basse du corps.

La description détaillée qui suit, en regard des dessins annexés, illustre un mode de réalisation donné à titre d'exemple.
La figure 1 représente en élévation une colonne de signalisation selon l'invention.
La figure 2 est une vue de côté d'un étage de la colonne.
La figure 3 est une vue de dessus de l'étage de la figure 2.
La figure 4 illustre par une coupe schématique selon IV-IV l'interconnexion d'étages superposés.
La figure 5 montre en perspective schématique un étage de la colonne.
La figure 6 représente schématiquement l'interconnexion et le verrouillage d'étages superposés.
Les figures 7 et 8 illustrent le verrouillage et respectivement le déverrouillage de deux étages de la colonne.

La colonne de signalisation C illustrée sur les figures comprend plusieurs étages ou modules de signalisation A superposés. Comme on le voit figure 1, la colonne C s'étend selon un axe vertical X et présente quatre étages A1-A4 fixés entre eux, l'étage le plus bas A1 étant fixé à un socle B qui assure le passage des conducteurs électriques, l'étage le plus haut A3 étant de préférence recouvert d'un couvercle D. La colonne peut bien sûr présenter un nombre différent d'étages. Le montage d'un étage sur un étage sous-jacent s'effectue par un mouvement du type baïonnette, avec pivotement d'amplitude limitée, par exemple d'un angle inférieur à 30°.

Le corps 10 d'un étage A loge plusieurs conducteurs 20 en forme de baguettes (voir figures 4 et 6). Ces conducteurs assurent l'alimentation et la transmission de signaux de signalisation vers les divers étages, ce qui suppose évidemment une interconnexion des extrémités 20a,20b des conducteurs homologues appartenant à des étages superposés. Le corps 10 présente une paroi cylindrique ou prismatique 11 d'axe X. La paroi 11 est translucide et par exemple colorée quand la signalisation est lumineuse, et peut être opaque dans d'autres cas. Le corps est doté d'une coiffe supérieure 12 dont la face supérieure 12a s'étend transversalement à l'axe X. La coiffe 12 est dotée sur son pourtour de plusieurs passages incurvés 13 et, du côté intérieur, de plots isolants 14 adjacents à ces passages et destinés à recevoir des connecteurs à pinces 14a qui logent les extrémités 20a,20b de conducteurs à interconnecter. A sa partie basse, à l'opposé de la coiffe, le corps 10 présente des éléments 15 de maintien des extrémités inférieures 20b des conducteurs 20 et une partie basse 16. La partie basse 16 est dotée de formes d'accouplement 18 sur la partie haute 17 de l'étage sous-jacent, par exemple du type à baïo n-nette, pour coopérer lors de l'assemblage par pivotement avec des formes d'accouplement homologues 19 de l'étage sous-jacent. La coiffe 12 porte un organe de signalisation E auquel sont raccordés les extrémités 20a de conducteurs 20 logés dans le corps de l'étage considéré.

Un verrou 30 constitué par une barrette axiale s'étend à l'intérieur du corps 10 sensiblement sur la hauteur de celui-ci. La barrette 30 est essentiellement rigide et guidée en translation selon la direction X par des surfaces de guidage 21 prévues dans la coiffe 12 et des éléments de guidage 22 prévus à la partie basse du corps. La barrette 30 peut traverser à son extrémité haute 30a une ouverture 23 ménagée dans la coiffe 12, en étant guidée dans cette ouverture, pour dépasser au-dessus de la surface 12a de la coiffe 12 ; l'extrémité 30a de la barrette 30 n'est pas élargie et possède un oeilleton 31 pour recevoir la pointe d'un outil T. A son extrémité basse 30b, la barrette 30 est guidée dans les éléments 22 et peut pénétrer dans une ouverture de la coiffe 12 de l'étage sous-jacent, de préférence constituée par l'ouverture 23 déjà prévue dans cette coiffe. Il convient de noter que l'ouverture 23 présente d'une part un bord 23a évasé radialement vers l'extérieur et d'autre part un bord latéral de butée 23b.

L'ouverture 23 est ainsi dimensionnée pour loger l'extrémité haute 30a de la barrette 30 de l'étage courant et l'extrémité basse 30b de l'étage superposé. On remarquera que les barrettes sont formées avec des extrémités 30a,30b légèrement décalées radialement, et ont une section droite constante sur toute leur longueur.

La barrette de verrouillage 30 est capable de prendre une position haute déverrouillée, dans laquelle son extrémité haute 30a est en saillie relativement à la surface supérieure 12a de la coiffe, et une position basse verrouillée, dans laquelle son extrémité haute 30a est noyée relativement à la surface 12a. Le maintien dans ces positions est en partie assuré par la friction contre les surfaces de guidage 21,22. Il est préférable de prévoir des éléments d'arrêt 32, par tels que des encliquetages ou points durs, pour maintenir la barrette dans ces deux positions.

Le montage d'un étage de la colonne sur l'étage sous-jacent va être expliqué en regard des figures 7 et 8. Pour être assemblé à l'étage sous-jacent (par exemple ici noté A1), l'étage supérieur (par exemple ici noté A2), est au préalable approché selon la direction X, avec emboîtement axial de la partie basse 16 de A2 sur la partie haute 17 de A1. Puis l'opérateur fait pivoter le corps de A2 autour de l'axe X pour obtenir l'enclenchement des formes 18 de A2 sur les formes 19 de A1. Au cours de ces mouvements d'accouplement, la barrette de verrouillage 30 de A2 est en position haute déverrouillée pour ne pas solliciter la coiffe de A1. Le pivotement s'effectue sur un angle qui est fonction de la config u-ration des éléments 13,14a,20, ici de l'ordre de l'extension angulaire des passages 13. Quand le pivotement est terminé, les extrémités basses 20b des conducteurs 20 de A2 sont insérées dans les connecteurs 14a de A1. La position assemblée est alors confirmée et sécurisée par l'opérateur qui fait descendre la barrette 30 de A2, manuellement ou au moyen de l'outil T, en translation guidée par l'ouverture 13, les surfaces 21 et les éléments 22. La translation a lieu jusqu'à insertion de l'extrémité 30b de la barrette dans l'ouverture 23 de la coiffe de A1. Comme on le voit figure 7, l'extrémité 30b de la barrette 30 de A2 se loge à côté de l'extrémité 30a de la barrette 30 de A1 et contribue ainsi à la bloquer.

Lors d'une tentative de désassemblage de A2, la barrette de verrouillage 30 bute contre le bord latéral 23b de l'ouverture 23. Pour ôter l'étage A2, il faut débloquer sa barrette 30 par levée au moyen de l'outil T, afin d'amener la barrette dans la position indiquée figure 8. L'introduction de T dans l'oeilleton 24 est facilitée par la forme évasée donnée au bord radial extérieur 23a de l'ouverture 23.

## Revendications

1. Colonne de signalisation composée d'étages de signalisation, notamment optique, superposés et fixés entre eux par rotation autour d'un axe,
- les étages (A) présentant chacun un corps (10) qui comprend une paroi latérale (11) et une coiffe (12), et logeant un organe de signalisation et des conducteurs (20) qui sont répartis sur le pourtour du corps et s'étendent parallèlement à l'axe pour assurer une liaison électrique avec l'organe de signalisation,
- le corps comprenant des moyens (18,19) d'assemblage au corps adjacent par pivotement d'amplitude limitée, et des moyens de connexion (20a,20b,14a) qui assurent lors du pivotement une interconnexion des différents étages, où
- le corps (10) présente un verrou constitué par une barrette (30) qui s'étend axialement et présente une première extrémité (30a) accessible par un outil et une deuxième extrémité (30b) apte à pénétrer dans une ouverture (23) du corps de l'étage adjacent et à buter contre un bord de l'ouverture pour empêcher le pivotement du corps, la barrette étant déplaçable pour prendre deux positions axialement distinctes, **caractérisée en ce que** la barrette peut prendre les positions effacée de verrouillage ou sortie de déverrouillage.

2. Colonne de signalisation selon la revendication 1, ***caractérisée par le fait que*** la première extrémité (30a) de la barrette (30) est son extrémité haute, l'ouverture (23) étant ménagée dans une face supérieure (12a) de la coiffe (12) qui est perpendiculaire à l'axe de la colonne.

3. Colonne de signalisation selon la revendication 2, ***caractérisée par le fait que*** l'extrémité haute (30a) de la barrette présente un oeilleton (31) de manoeuvre pour l'outil et est noyée par rapport à la surface supérieure (12a) de la coiffe (12) dans la position de verrouillage.

4. Colonne de signalisation selon la revendication 2, ***caractérisée par le fait que*** la barrette (30) est guidée en translation selon la direction (X) par des surfaces de guidage (21) prévues dans la coiffe supérieure (12) et des éléments de guidage (22) prévus à la partie basse (16) du corps.

5. Colonne de signalisation selon la revendication 1, ***caractérisée par le fait que*** la section de la barrette de verrouillage (30) est constante sur sa longueur, les extrémités (30a,30b) de la barrette sont décalées et l'ouverture (23) est dimensionnée pour loger la première extrémité de la barrette courante (30a) et la deuxième extrémité (30b) de la barrette de l'étage adjacent.

6. Colonne de signalisation selon la revendication 1, ***caractérisée par le fait que*** l'ouverture (23) ménagée dans la coiffe (12) pour loger l'extrémité haute (30a) de la barrette (30) a un bord radial (23a) évasé vers l'extérieur.

## Claims

1. A signaling column composed of signaling levels, in particular optical signaling levels, superposed on one another and fixed to one another by rotation about an axis,
- the levels (A) each having a body (10) which comprises a lateral wall (11) and a cover (12) and accommodating a signaling member and conductors (20) which are distributed over the periphery of the body and extend parallel to the axis to ensure an electrical connection with the signaling member,
- the body comprising means (18, 19) for assembling to the adjacent body by pivoting of limited amplitude, and means for connecting (20a, 20b, 14a) which ensure, during pivoting, an interconnection of the different levels, where
- the body (10) has a lock consisting of a bar (30) which extends axially and has a first end (30a) accessible by a tool and a second end (30b) capable of penetrating an opening (23) of the body of the adjacent level and capable of abutting against an edge of the opening to prevent the pivoting of the body, the bar being displaceable to adopt two axially distinct positions, **characterized in that** the upper end can adopt the retracted locked position or extended unlocked position.

2. The signaling column as claimed in claim 1, **characterized in that** the first end (30a) of the bar (30) is its upper end, the opening (23) being made in an upper face (12a) of the cover (12) which is perpendicular to the axis of the column.

3. The signaling column as claimed in claim 2, **characterized in that** the upper end (30a) of the bar has an eyelet (31) for operating the tool and is countersunk relative to the upper surface (12a) of the cover (12) in the locked position.

4. The signaling column as claimed in claim 2, **characterized in that** the bar (30) is guided in translation in the direction (X) by guide surfaces (21) provided in the upper cover (12) and guide elements (22) provided in the lower part (16) of the body.

5. The signaling column as claimed in claim 1, **characterized in that** the section of the locking bar (30) is uniform over its length, the ends (30a, 30b) of the bar are offset and the opening (23) is dimensioned to accommodate the first end of the relevant bar (30a) and the second end (30b) of the bar of the adjacent level.

6. The signaling column as claimed in claim 1, **characterized in that** the opening (23) made in the cover (12) to accommodate the upper end (30a) of the bar (30) has an outwardly flared radial edge (23a).

## Patentansprüche

1. Signalsäule, die aus insbesondere optischen Signalgebungsstufen zusammengesetzt ist, die übereinander angeordnet und aneinander durch Drehung um eine Achse befestigt sind,
- wobei die Stufen (A) jeweils einen Körper (10), der eine Seitenwand (11) und einen Deckel (12) enthält, aufweisen und ein Signalgebungsorgan sowie Leiter (20), die auf dem Umfang des Körpers verteilt sind und sich parallel zur Achse erstrecken, um eine elektrische Verbindung mit dem Signalgebungsorgan zu gewährleisten, aufnehmen,
- wobei der Körper Mittel (18, 19) zum Zusammenfügen mit dem benachbarten Körper durch Schwenken mit begrenzter Amplitude und Verbindungsmittel (20a, 20b, 14a), die bei der Schwenkung eine Verbindung der verschiedenen Stufen miteinander gewährleisten, enthält oder
- wobei der Körper (10) einen Riegel aufweist, der aus einem Bügel (30) gebildet ist, der sich axial erstreckt und ein erstes Ende (30a), das für ein Werkzeug zugänglich ist, und ein zweites Ende (30b), das in eine Öffnung (23) des Körpers der benachbarten Stufe eindringen kann und an einem Rand der Öffnung anliegen kann, um die Schwenkung des Körpers zu verhindern, aufweist, wobei der Bügel verlagerbar ist, um zwei axial verschiedene Positionen einzunehmen, **dadurch gekennzeichnet, dass** der Bügel die Positionen der Aufhebung der Verriegelung oder des Verlassens der Entriegelung einnehmen kann.

2. Signalsäule nach Anspruch 1, **dadurch gekennzeichnet, dass** das erste Ende (30a) des Bügels (30) sein oberes Ende ist, wobei die Öffnung (23) in einer oberen Seite (12a) des Deckels (12), die zur Achse der Säule senkrecht ist, ausgebildet ist.

3. Signalsäule nach Anspruch 2, **dadurch gekennzeichnet, dass** das obere Ende (30a) des Bügels eine Betätigungskimme (31) für das Werkzeug aufweist und in Bezug auf die obere Oberfläche (12a) des Deckels (12) in der Verriegelungsposition versenkt ist.

4. Signalsäule nach Anspruch 2, **dadurch gekennzeichnet, dass** der Bügel (30) durch im oberen Deckel (12) vorgesehene Führungsflächen (21) und im unteren Teil (16) des Körpers vorgesehene Führungselemente (22) translatorisch in der Richtung (X) geführt wird.

5. Signalsäule nach Anspruch 1, **dadurch gekennzeichnet, dass** der Querschnitt des Verriegelungsbügels (30) auf seiner Länge konstant ist, wobei die Enden (30a, 30b) des Bügels zueinander versetzt sind und die Öffnung (23) so bemessen ist, dass sie das erste Ende des betrachteten Bügels (30a) und das zweite Ende (30b) des Bügels der benachbarten Stufe aufnehmen kann.

6. Signalsäule nach Anspruch 1, **dadurch gekennzeichnet, dass** die Öffnung (23), die in dem Deckel (12) ausgebildet ist, um das obere Ende (30a) des Bügels (30) aufzunehmen, einen nach außen erweiterten radialen Rand (23a) besitzt.
